# FASCICULE DE BREVET EUROPEEN

(11) **EP 4 012 740 B1**
(45) Date de publication et mention de la délivrance du brevet: **08.11.2023**
(21) Numéro de dépôt: 21212595.9
(22) Date de dépôt: 06.12.2021
(51) Int. Cl.: H01H 33/668

(54) **SURVEILLANCE DE DÉGRADATION D'UNE AMPOULE À VIDE**
ÜBERWACHUNG DES VERSCHLECHTERUNG EINER VAKUUMRÖHRE
MONITORING THE DETERIORATION OF A VACUUM TUBE

(30) Priorité: 08.12.2020 FR 2012836
(43) Date de publication de la demande: 15.06.2022
(73) Titulaire: Commissariat à l'énergie atomique et aux énergies alternatives, 75015 Paris (FR); Schneider Electric Industries SAS, 92500 Rueil-Malmaison (FR)
(72) Inventeur: PORTE, Florian, 38054 GRENOBLE CEDEX 9 (FR); KRAYNOV, Vladislav, 38100 GRENOBLE (FR)
(74) Mandataire: Brevalex

(56) Documents cités:
- EP-A1- 2 463 883
- EP-A1- 3 098 830

## Description

### DOMAINE TECHNIQUE

La présente invention concerne la surveillance de dégradation d'une ampoule à vide, notamment l'ampoule à vide d'un appareil de coupure moyenne et/ou haute tension.

### ÉTAT DE L'ART ANTÉRIEUR

Il est connu de détecter une défaillance d'ampoule à vide en détectant la perte de vide. Par exemple, EP2463883 concerne un dispositif de détection de la perte de vide dans un appareil de coupure à vide.

La perte de vide n'est cependant pas le seul problème qui peut affecter une ampoule à vide. Les inventeurs ont ainsi identifié qu'au fur et à mesure des coupures électriques effectuées par une ampoule à vide, un dépôt métallique apparait sur la paroi interne de l'ampoule à vide. Ce dépôt métallique dégrade la performance diélectrique de l'ampoule à vide.

### EXPOSÉ DE L'INVENTION

L'invention vise à résoudre les problèmes de la technique antérieure en fournissant un dispositif de surveillance de dégradation d'une ampoule à vide d'un appareil de coupure, caractérisé en ce qu'il comporte :
- deux électrodes formant un condensateur, disposées sur la surface extérieure de l'ampoule à vide,
- un circuit de mesure capacitive relié aux deux électrodes et adapté pour mesurer un paramètre électrique représentatif de la capacité du condensateur.

La mesure capacitive permet de surveiller le niveau de dégradation de l'ampoule à vide, car la valeur de capacité mesurée évolue au fur et à mesure de l'apparition d'un dépôt métallique sur la paroi interne de l'ampoule à vide. Ainsi la performance diélectrique de l'ampoule à vide est suivie au court de sa période d'utilisation.

L'invention fournit un moyen de maintenance prédictive destiné à être embarqué sur l'ampoule à vide.

Selon une caractéristique préférée, les électrodes formant un condensateur comportent deux portions de ruban métallique ayant chacune une largeur comprise entre 2 et 20 millimètres, chaque extrémité de l'une des portions de ruban métallique étant espacée de l'une des extrémités de l'autre des portions de ruban métallique d'une distance supérieure à 8 millimètres.

Selon des caractéristiques préférées alternatives :
- le circuit de mesure capacitive comporte une inductance reliée au condensateur et un circuit de mesure d'une fréquence de résonance d'un oscillateur formé par le condensateur et l'inductance, ou
- le circuit de mesure capacitive comporte une résistance reliée au condensateur et un circuit de mesure d'un temps de charge ou de décharge du circuit comportant le condensateur et la résistance, ou
- le circuit de mesure capacitive comporte une résistance et une inductance reliée au condensateur et un circuit de mesure de l'impédance du circuit comportant le condensateur, l'inductance et la résistance.

L'invention concerne aussi une ampoule à vide d'un appareil de coupure, équipée d'un dispositif de surveillance de dégradation tel que précédemment présenté.

L'invention concerne aussi un procédé de surveillance de dégradation d'une ampoule à vide d'un appareil de coupure au moyen d'un dispositif de surveillance tel que précédemment présenté, caractérisé en ce qu'il comporte des étapes de :
- mesure d'une valeur d'un paramètre électrique représentatif de la capacité du condensateur,
- comparaison de la valeur du paramètre électrique précédemment mesuré avec une valeur de référence, et
- émission d'une alerte lorsque la valeur du paramètre électrique représentatif de la capacité du condensateur atteint la valeur seuil de référence.

L'ampoule à vide et le procédé présentent des avantages analogues à ceux précédemment présentés.

### BRÈVE DESCRIPTION DES DESSINS

D'autres caractéristiques et avantages apparaîtront à la lecture de la description suivante d'un mode de réalisation préféré, donné à titre d'exemple non limitatif, décrit en référence aux figures dans lesquelles :
[Fig. 1] illustre un dispositif de surveillance de dégradation d'une ampoule à vide d'un appareil de coupure, selon un mode de réalisation de l'invention,
[Fig. 2] illustre une variante de circuit de mesure inclus dans le dispositif de la figure 1, selon un mode de réalisation de l'invention,
[Fig. 3] illustre un procédé de surveillance de dégradation d'une ampoule à vide d'un appareil de coupure, selon un mode de réalisation de l'invention, et
[Fig. 4] illustre une courbe de mesures de fréquences de résonnances réalisées selon l'invention.

Des parties identiques, similaires ou équivalentes des différentes figures portent les mêmes références numériques de façon à faciliter le passage d'une figure à l'autre.

Les différentes parties représentées sur les figures ne le sont pas nécessairement selon une échelle uniforme, pour rendre les figures plus lisibles.

Les différentes possibilités (variantes et modes de réalisation) doivent être comprises comme n'étant pas exclusives les unes des autres et peuvent se combiner entre elles.

### EXPOSÉ DÉTAILLÉ DE MODES DE RÉALISATION PARTICULIERS

La figure 1 représente un mode de réalisation préféré de dispositif de surveillance de dégradation d'une ampoule à vide 1. L'ampoule à vide 1 est destinée à être utilisée dans un appareil de coupure pour couper un courant électrique dans un circuit électrique, notamment moyenne et/ou haute tension.

Dans ce qui suit, les termes « moyenne tension » et « haute tension » sont utilisés dans leur acceptation habituelle. Le terme « moyenne tension » désigne une tension qui est supérieure à 1 000 volts en courant alternatif et à 1 500 volts en courant continu mais qui ne dépasse pas 52 000 volts en courant alternatif et 75 000 volts en courant continu. Le terme « haute tension » désigne une tension qui est strictement supérieure à 52 000 volts en courant alternatif et à 75 000 volts en courant continu.

Dans ce qui suit, le terme « appareil de coupure » est utilisé pour désigner un appareil électrique pour couper le courant, tel qu'un contacteur, un interrupteur, un interrupteur fusible ou un recloser. D'autres types d'appareils de coupure utilisant une ampoule à vide sont également possibles.

L'ampoule à vide 1 comporte de manière connue en soi une enveloppe 11 de forme sensiblement cylindrique selon un axe d'élongation X, fermée par deux capots d'extrémité. L'enveloppe 11 renferme une électrode 4 fixe par rapport à ladite enveloppe et une électrode 5 mobile par rapport à ladite enveloppe. Les deux électrodes 4 et 5 supportent chacune à leur extrémité libre respectivement un contact fixe 6 et un contact mobile 7. L'électrode mobile 5 est mobile entre une position de contact des deux contacts 6 et 7 et une position de séparation des deux contacts.

L'enveloppe 11 forme ainsi une enceinte réalisée en céramique fermée par les deux capots d'extrémité, traversés respectivement par les deux électrodes 4 et 5.

L'ampoule 1 comporte également un ou plusieurs écrans diélectriques 8, notamment métalliques, généralement placés autour du contact fixe 6 et du contact mobile 7. D'autres écrans ou d'autres positions d'écran non représentés sont également envisageables.

La dégradation de l'ampoule à vide est caractérisée par l'apparition d'un dépôt métallique sur la paroi interne de l'ampoule à vide dans des zones de dépôt 9, notamment des zones de la paroi interne non protégées par un écran diélectrique. Ce dépôt métallique dégrade la performance diélectrique de l'ampoule.

Le dispositif de surveillance de dégradation de l'ampoule à vide 1 comporte deux électrodes 21 et 22 formant un condensateur 2, disposées sur la surface extérieure de l'ampoule à vide. Les deux électrodes sont identiques et formées par deux portions de ruban métallique, par exemple en cuivre, ayant par exemple chacune une largeur comprise entre 2 et 40 millimètres, voire comprise entre 2 et 20 millimètres. Selon une réalisation, la largeur d'électrodes est par exemple de 12 millimètres.

Les deux électrodes sont plaquées sur la surface extérieure de l'ampoule, en étant disposées sur un même anneau perpendiculaire à l'axe d'élongation X de l'enveloppe 11. La position des deux électrodes est choisie pour être en vis à vis des zones de dépôt 9 qui sont les plus exposées au dépôt métallique. Ces zones de dépôt 9 sont notamment celles de la paroi interne non protégées par l'écran diélectrique 8. Toutefois, les deux électrodes peuvent également être en vis à vis, partiellement ou totalement, d'une portion de la paroi interne protégée par l'écran diélectrique 8.

Chaque électrode a une longueur inférieure à la moitié du périmètre du cylindre de l'enceinte 11 de sorte que les extrémités des électrodes 21 et 22 sont en vis-à-vis et espacées par exemple d'au moins 8 millimètres, par exemple d'une distance entre 10 et 15 millimètres.

Le dispositif de surveillance de dégradation de l'ampoule à vide 1 comporte aussi un circuit de mesure capacitive 3 auquel les deux électrodes 21 et 22 sont reliées. Le circuit de mesure capacitive 3 est adapté pour mesurer une valeur représentative de la capacité du condensateur 2 formé par les deux électrodes 21 et 22.

Le circuit de mesure capacitive 3 est alimenté en énergie, par exemple par un circuit d'alimentation qui récupère de l'énergie l'appareil de coupure. Selon une première variante, un champ magnétique créé par le courant dans le circuit moyenne ou haute tension de l'appareil de coupure est concentré par un noyau ferromagnétique et une bobine d'induction génère la tension d'alimentation du circuit 3. Selon une seconde variante, une tension entre deux armatures placées à des potentiels différents peut être récupérée directement. Cette récupération d'énergie évite l'utilisation d'une source externe d'énergie telle qu'une batterie qui nécessiterait un remplacement en cas de défaillance. L'utilisation d'une telle source externe d'énergie peut cependant être envisagée, notamment pour une surveillance de courte durée (par exemple dans un processus de vieillissement accéléré).

Le dispositif de surveillance de dégradation de l'ampoule à vide 1 est de préférence embarqué sur l'ampoule à vide au sein de l'appareil de coupure.

Le circuit de mesure capacitive 3 comporte un premier circuit comportant soit une inductance, soit une résistance, soit une inductance et une résistance, reliée(s) au condensateur 2.

Le circuit de mesure capacitive 3 comporte un second circuit adapté pour mesurer une valeur d'un paramètre électrique caractéristique du premier circuit. Ce paramètre électrique est corrélé à la capacité du condensateur 2.

Des variantes de réalisation de circuit de mesure capacitive 3 vont maintenant être décrites.

En référence à la figure 2, une première variante de circuit de mesure capacitive 3 comporte un premier circuit comportant une inductance 31 de valeur prédéterminée et reliée en parallèle du condensateur 2. Le circuit de mesure capacitive 3 comporte aussi un second circuit 32 de mesure d'une fréquence de résonance d'un oscillateur formé par le condensateur 2 et l'inductance 31.

La fréquence de résonance f du circuit formé par le condensateur 2 et l'inductance 31 est égale à : $f = 1 / 2 π \sqrt{LC}$,
où L est la valeur de l'inductance 31 et C est la valeur de la capacité du condensateur 2.

Ainsi, la connaissance de la valeur de l'inductance 31 et la mesure de la fréquence de résonance f permettent de déduire la valeur de la capacité C du condensateur 2.

En pratique, le circuit 32 de mesure de fréquence de résonance comporte par exemple un circuit électronique dédié à la mesure de fréquence de résonance d'un oscillateur LC, tel que le composant LDC1000 commercialisé par la société « Texas Instruments ».

En variante, à la place de l'inductance 31, le premier circuit du circuit de mesure capacitive 3 comporte une résistance de valeur prédéterminée et reliée en parallèle du condensateur 2. Le second circuit 32 du circuit de mesure capacitive 3 est apte à mesurer un temps de charge ou de décharge du circuit RC comportant le condensateur 2 et la résistance reliée en parallèle.

Selon une autre variante, le premier circuit du circuit de mesure capacitive 3 comporte une association d'une inductance de valeur prédéterminée et d'une résistance de valeur prédéterminée avec le condensateur 2. Le second circuit 32 du circuit de mesure capacitive 3 est apte à mesurer l'impédance du circuit comportant le condensateur, l'inductance et la résistance à une fréquence donnée, par exemple supérieure à 100 Hz. La mesure de cette impédance peut être réalisée par tout composant adapté, par exemple le composant AD8302 commercialisé par la société « Analog Device ».

La figure 3 illustre le procédé de surveillance de dégradation d'une ampoule à vide d'un appareil de coupure. L'ampoule est équipée du dispositif tel que précédemment décrit. Le procédé comporte des étapes E1 à E3.

L'étape E1 est une mesure d'une valeur d'un paramètre électrique représentatif de la capacité du condensateur 2.

Selon la première variante de dispositif, le paramètre électrique est une fréquence de résonance d'un oscillateur formé par le condensateur 2 et l'inductance 31.

Selon la deuxième variante de dispositif, le paramètre électrique est un temps de charge ou de décharge du circuit comportant le condensateur 2 et une résistance.

Selon la troisième variante de dispositif, le paramètre électrique est l'impédance du circuit comportant le condensateur 2, une inductance et une résistance à une fréquence donnée, par exemple supérieure à 100 Hz.

L'étape suivante E2 est une comparaison de la valeur du paramètre électrique représentatif de la capacité du condensateur 2 à une valeur seuil de référence. Cette comparaison peut passer par une étape de calcul de la valeur réelle de la capacité du condensateur 2 à partir de la valeur du paramètre électrique précédemment mesuré, pour une comparaison à une valeur de capacité seuil, ou être réalisée directement en comparant la valeur du paramètre électrique représentatif de la capacité du condensateur 2 à une valeur de paramètre seuil.

La valeur seuil de référence peut être déterminée en réalisant des mesures de vieillissement accéléré sur un ensemble d'ampoules à vide de test, en corrélant un seuil de tenue diélectrique souhaité à une valeur du paramètre électrique représentatif de la capacité du condensateur 2 à ne pas franchir. La valeur seuil de référence peut aussi être déterminée par une opération de calibration à laquelle est effectuée une mesure initiale de paramètre électrique sur l'ampoule neuve.

Les étapes E1 et E2 sont par exemple réalisées de manière périodique ou après chaque ouverture de l'appareil de coupure ou encore chaque fois qu'un nombre prédéterminée d'ouvertures de l'appareil de coupure est survenu.

Si les étapes E1 et E2 sont réalisées après chaque ouverture de l'appareil de coupure, le dispositif de surveillance de dégradation n'est alimenté que lorsque le circuit incluant l'appareil de coupure est ouvert, c'est-à-dire après chaque évolution du niveau de dégradation.

Les valeurs de paramètre électrique mesurées et/ou les valeurs de capacité calculées peuvent être mémorisées au fur et à mesure des mises en oeuvre des étapes E1 et E2. Ainsi, il est possible de suivre l'évolution de la valeur de paramètre électrique et/ou de la capacité en fonction du nombre de coupures effectuées par l'appareil de coupure. Cette évolution est par exemple concrétisée sous la forme d'une courbe.

La comparaison et la détermination de la courbe peuvent être réalisées directement au sein du circuit de mesure capacitive ou à distance par un élément de calcul dédié ; dans ce dernier cas, une transmission, par exemple sans-fil, du paramètre électrique représentatif de la capacité du condensateur 2 est réalisée vers cet élément de calcul.

La figure 4 représente une courbe de mesures de fréquence de résonance en fonction du nombre de coupures réalisées par l'appareil de coupure, dans le cas où le circuit de mesure capacitive 3 comporte une inductance 31 comme illustré en figure 2 (circuit LC).

On constate une diminution progressive de la fréquence de résonnance au fur et à mesure des coupures réalisées par l'appareil de coupure et une pente accentuée vers l'abscisse 10 de l'échelle, ce qui correspond à une augmentation progressive de la valeur de la capacité du condensateur 2 avec le nombre de coupures réalisées et constitue un indicateur de la dégradation de l'ampoule à vide. La valeur seuil de référence pour la fréquence de résonnance est par exemple fixée à une valeur de l'ordre de 1,6 MHz.

En référence à nouveau à la figure 3, l'étape E2 est suivie de l'étape E3 d'émission d'une alerte lorsque la valeur du paramètre électrique représentatif de la capacité du condensateur 2, ou la valeur de la capacité du condensateur 2, atteint la valeur seuil prédéterminée. Cette alerte peut déclencher une opération de remplacement de l'ampoule défectueuse.

## Revendications

1. Dispositif de surveillance de dégradation d'une ampoule à vide (1) d'un appareil de coupure, **caractérisé en ce qu'**il comporte :
- deux électrodes (21, 22) formant un condensateur (2), disposées sur la surface extérieure de l'ampoule à vide (1),
- un circuit (3) de mesure capacitive relié aux deux électrodes et adapté pour mesurer un paramètre électrique représentatif de la capacité du condensateur (2).

2. Dispositif de surveillance selon la revendication 1, dans lequel les électrodes (21, 22) formant un condensateur comportent deux portions de ruban métallique ayant chacune une largeur comprise entre 2 et 20 millimètres, chaque extrémité de l'une des portions de ruban métallique étant espacée de l'une des extrémités de l'autre des portions de ruban métallique d'une distance supérieure à 8 millimètres.

3. Dispositif de surveillance selon la revendication 1 ou 2, dans lequel le circuit (3) de mesure capacitive comporte une inductance (31) reliée au condensateur (2) et un circuit (32) de mesure d'une fréquence de résonance d'un oscillateur formé par le condensateur et l'inductance.

4. Dispositif de surveillance selon la revendication 1 ou 2, dans lequel le circuit (3) de mesure capacitive comporte une résistance reliée au condensateur (2) et un circuit de mesure d'un temps de charge ou de décharge du circuit comportant le condensateur et la résistance.

5. Dispositif de surveillance selon la revendication 1 ou 2, dans lequel le circuit (3) de mesure capacitive comporte une résistance et une inductance reliée au condensateur (2) et un circuit de mesure de l'impédance du circuit comportant le condensateur, l'inductance et la résistance.

6. Ampoule à vide (1) d'un appareil de coupure, équipée d'un dispositif de surveillance de dégradation selon l'une quelconque des revendications 1 à 5.

7. Procédé de surveillance de dégradation d'une ampoule à vide (1) d'un appareil de coupure au moyen d'un dispositif de surveillance selon l'une quelconque des revendications 1 à 5, **caractérisé en ce qu'**il comporte des étapes de :
- mesure (E1) d'une valeur d'un paramètre électrique représentatif de la capacité du condensateur,
- comparaison (E2) de la valeur du paramètre électrique précédemment mesuré avec une valeur de référence, et
- émission (E3) d'une alerte lorsque la valeur du paramètre électrique représentatif de la capacité du condensateur atteint la valeur seuil de référence.

## Patentansprüche

1. Vorrichtung zur Überwachung der Verschlechterung einer Vakuumröhre (1) eines Abschaltgeräts, **dadurch gekennzeichnet, dass** sie beinhaltet:
- zwei Elektroden (21, 22), die einen Kondensator (2) bilden, die an der äußeren Oberfläche der Vakuumröhre (1) angeordnet sind,
- eine kapazitive Messschaltung (3), die mit den beiden Elektroden verbunden ist, und geeignet ist, einen elektrischen Parameter zu messen, der für die Kapazität des Kondensators (2) repräsentativ ist.

2. Überwachungsvorrichtung nach Anspruch 1, wobei die Elektroden (21, 22), die einen Kondensator bilden, zwei Metallbandabschnitte beinhalten, die jeweils eine Breite von 2 bis 20 Millimeter aufweisen, wobei jedes Ende eines der Metallbandabschnitte von einem der Enden des anderen Metallbandabschnitts mit einem Abstand von mehr als 8 Millimeter beabstandet ist.

3. Überwachungsvorrichtung nach Anspruch 1 oder 2, wobei die kapazitive Messschaltung (3) eine Induktivität (31) beinhaltet, die mit dem Kondensator (2) verbunden ist, und eine Schaltung (32) zum Messen einer Resonanzfrequenz eines Oszillators, die durch den Kondensator und die Induktivität gebildet wird.

4. Überwachungsvorrichtung nach Anspruch 1 oder 2, wobei die kapazitive Messschaltung (3) einen Widerstand beinhaltet, der mit dem Kondensator (2) verbunden ist, und eine Schaltung zum Messen einer Lade- oder Entladezeit der Schaltung, die den Kondensator und den Widerstand beinhaltet.

5. Überwachungsvorrichtung nach Anspruch 1 oder 2, wobei die kapazitive Messschaltung (3) einen Widerstand und eine Induktivität beinhaltet, die mit dem Kondensator (2) verbunden sind, und eine Schaltung zum Messen der Impedanz der Schaltung, die den Kondensator, die Induktivität und den Widerstand beinhaltet.

6. Vakuumröhre (1) eines Abschaltgeräts, die mit einer Vorrichtung zur Überwachung der Verschlechterung nach einem der Ansprüche 1 bis 5 ausgestattet ist.

7. Verfahren zur Überwachung der Verschlechterung einer Vakuumröhre (1) eines Abschaltgeräts mittels einer Überwachungsvorrichtung nach einem der Ansprüche 1 bis 5, **dadurch gekennzeichnet, dass** es die Schritte beinhaltet:
- Messung (E1) eines Wertes eines elektrischen Parameters, der für die Kapazität des Kondensators repräsentativ ist,
- Vergleich (E2) des Wertes des zuvor gemessenen elektrischen Parameters mit einem Referenzwert, und
- Ausgabe (E3) einer Warnung, wenn der Wert des elektrischen Parameters, der für die Kapazität des Kondensators repräsentativ ist, den Referenzschwellenwert erreicht.

## Claims

1. A device for monitoring the degradation of a vacuum tube (1) of a cutoff apparatus, **characterised in that** it includes:
- two electrodes (21, 22) forming a capacitor (2), arranged on the external surface of the vacuum tube (1),
- a capacitive measurement circuit (3) connected to the two electrodes and adapted to measure an electrical parameter representative of the capacitance of the capacitor (2).

2. The monitoring device according to claim 1, wherein the electrodes (21, 22) forming a capacitor include two metal strip portions each having a width comprised between 2 and 20 millimetres, each end of one of the metal strip portions being spaced apart from one end of the other metal strip portion by a distance larger than 8 millimetres.

3. The monitoring device according to claim 1 or 2, wherein the capacitive measurement circuit (3) includes an inductor (31) connected to the capacitor (2) and a circuit (32) for measuring a resonance frequency of an oscillator formed by the capacitor and the inductor.

4. The monitoring device according to claim 1 or 2, wherein the capacitive measurement circuit (3) includes a resistor connected to the capacitor (2) and a circuit for measuring a charging or discharging time of the circuit including the capacitor and the resistor.

5. The monitoring device according to claim 1 or 2, wherein the capacitive measurement circuit (3) includes a resistor and an inductor connected to the capacitor (2) and a circuit for measuring the impedance of the circuit including the capacitor, the inductor and resistor.

6. A vacuum tube (1) of a cutoff apparatus, equipped with a degradation monitoring device according to any one of claims 1 to 5.

7. A method for monitoring the degradation of a vacuum tube (1) of a cutoff apparatus by means of a monitoring device according to any one of claims 1 to 5, **characterised in that** it includes steps of:
- measuring (E1) a value of an electrical parameter representative of the capacitance of the capacitor,
- comparing (E2) the value of the previously-measured electrical parameter with a reference value, and
- emitting (E3) an alert when the value of the electrical parameter representative of the capacitance of the capacitor reaches the reference threshold value.
